# EUROPÄISCHE PATENTSCHRIFT

(11) **EP 0 246 621 B1**
(45) Veröffentlichungstag und Bekanntmachung des Hinweises auf die Patenterteilung: **26.09.1990**
(21) Anmeldenummer: 87107291.4
(22) Anmeldetag: 19.05.1987
(51) Int. Cl.: H01H 50/28, H01H 50/14

(54) **Elektromagnetisches Relais**
Electromagnetic relay
Relais électromagnétique

(30) Priorität: 22.05.1986 DE 3617188
(43) Veröffentlichungstag der Anmeldung: 25.11.1987
(73) Patentinhaber: SIEMENS AKTIENGESELLSCHAFT, 80333 München (DE)
(72) Erfinder: Dittmann, Michael, Dipl.-Ing., D-1000 Berlin 45 (DE)

(56) Entgegenhaltungen:
- DE-A- 2 939 178
- DE-A- 3 428 595
- DE-B- 1 112 786
- US-A- 4 254 391
- US-A- 4 533 889

## Beschreibung

Die Erfindung betrifft ein elektromagnetisches Relais mit einer Spule mit parallel zur Anschlußebene des Relais verlaufender Achse, wobei in einem ersten Flansch des Spulenkörpers mindestens ein feststehendes Gegenkontaktelement und in beiden Flanschen jeweils ein Wicklungsstützpunkt befestigt sind, mit einem in den Spulenkörper in Axialrichtung eingesteckten Kern, mit einem winkelförmigen Joch, dessen erster Schenkel mit einem Kernende gekoppelt ist und dessen zweiter Schenkel sich parallel zur Spulenachse neben der Wicklung erstreckt, mit einem vor dem freien Ende des zweiten Jochschenkels gelagerten Anker, der mit dem freien Kernende einen Arbeitsluftspalt bildet, mit einer am Anker befestigten Blattfeder, die mit einem Rückstellschenkel die Lagerung des Ankers gegenüber dem Joch bewirkt und mit mindestens einem Kontaktfederschenkel mit dem Gegenkontaktelement zusammenwirkt, sowie mit einem mit der Blattfeder elektrisch leitend verbundenen Anschlußelement.

Ein derartiges Relais ist aus der DE-A 34 28 595 bekannt. Dort sind die als Flachstecker ausgebildeten Anschlußelemente im wesentlichen in einem Sockel verankert und mit den zugehörigen elektrischen Elementen im Spulenkörper nachträglich verbunden. Diese elektrischen Verbindungen, beispielsweise zwischen den Wicklungsstützpunkten in den Spulenkörperflanschen und den zugehörigen Steckanschlüssen oder zwischen der Kontaktfeder und dem zugehörigen Anschlußelement im Sockel erfordern zusätzliche Arbeitsgänge, die auch nicht ohne weiteres automatisierbar sind. Insbesondere ist auch die Montage des Ankers mit seiner Lagerfeder einer Automatisierung kaum zugänglich.

Aufgabe der Erfindung ist es, ein Relais der eingangs genannten Art konstruktiv so zu gestalten, daß es mit einfacheren Teilen und einfacheren Arbeitsgängen hergestellt werden kann, wobei diese Arbeitsgänge weitgehend automatisiert durchgeführt werden können.

Erfindungsgemäß wird diese Aufgabe dadurch gelöst, daß am freien Ende des zweiten Jochschenkels ein getrennt gefertigtes Anschlußstück befestigt ist, welches eine Abstützung für den Anker, einen Befestigungsabschnitt für die Blattfeder und das einstückig angeformte Kontaktanschlußelement für die Blattfeder aufweist, und daß die Wicklungsstützpunkte unmittelbar durch im jeweiligen Spulenkörperflansch verankerte Spulenanschlußelemente gebildet sind.

Das erfindungsgemäß vorgesehene zusätzliche Anschlußstück ist mechanisch und elektrisch mit dem Joch verbunden. Es dient nicht nur zur Kontaktierung der mit dem Anker verbundenen Kontaktfeder, sondern auch zur Lagerung und Befestigung des Ankers. Mit diesem Anschlußstück wird vor allem die Montage des Ankers so gestaltet, daß sie automatisiert durchgeführt werden kann. Denn nunmehr braucht der Anker im Gegensatz zu herkömmlichen Relais ähnlicher Bauart nicht am fertig montierten Joch ausgerichtet und über seine Lagerfeder befestigt werden. Vielmehr kann der Anker samt Blattfeder in einer Vormontage an dem Anschlußstück ausgerichtet und befestigt werden, wobei diese Arbeitsgänge durch die Trennung von Joch und Spule in einfacher Weise in Automaten durchgeführt werden können. Das vormontierte Anschlußstück mit Anker und Blattfeder wird dann in einem weiteren einfachen Arbeitsgang auf das mit dem Spulenkörper verbundene Joch aufgesetzt und lediglich von der Seite an den zweiten Jochschenkel angelegt und mit diesem verbunden, beispielsweise durch Schweißen oder eine ähnliche Verbindung. Da auf diese Weise das Anschlußelement für die Kontaktfeder über das Joch mit dem Spulenkörper verbunden ist und die Spulenanschlußelemente in den Spulenkörperflanschen verankert sind und unmittelbar als Wicklungsstützpunkte dienen, außerdem auch ein Gegenkontaktelement in einem Spulenflansch verankert werden kann, kann ein derartiges Relais bereits funktionstüchtig auf dem Spulenkörper aufgebaut werden. Ein Sockel, der über die Anschlußstifte gesteckt wird, hat in diesem Fall lediglich die Funktion eines Gehäuseabschlusses zur Anschlußseite hin; es sind also keine nachträglichen Lötverbindungen zwischen Funktionsteilen im Spulenkörper und anderen Funktionsteilen im Sockel erforderlich. Lediglich dann, wenn weitere Gegenkontaktelemente, für einen Umschaltekontakt oder für einen Brükkenkontakt, erforderlich sind, werden diese weiteren Gegenkontaktelemente in einem Sockel verankert. Auch in diesem Fall ist aber eine nachträgliche Lötverbindung nach dem Aufstecken des Sockels nicht erforderlich.

Das Anschlußstück ist zweckmäßigerweise abgewinkelt ausgebildet, wobei mindestens ein Längsabschnitt seitlich am zweiten Jochschenkel und mindestens ein Querabschnitt an der freien Stirnfläche des zweiten Jochschenkels anliegt. In zweckmäßiger Ausgestaltung ist das Anschlußstück so gestaltet, daß der zweite Jochschenkel mit einem abgesetzten Fortsatz zwischen gabelförmige Stege des Anschlußstücks eingreift. In besonderer Ausgestaltung weist der Längsabschnitt des Anschlußstücks zwei abgekröpfte, flach auf dem zweiten Jochschenkel befestigte Verbindungslappen und zwischen diesen einen Befestigungslappen für die Blattfeder auf. Der Befestigungslappen für die Blattfeder besitzt dabei zweckmäßigerweise einen Abstand zum Jochschenkel und eine Sollbiegestelle. Auf diese Weise kann die mit ihm verbundene, beispielsweise aufgeschweißte, Blattfeder durch Biegen des Befestigungslappens justiert werden.

In einer bevorzugten Ausführungsform ist der Anker abgewinkelt und mit seinem Lagerschenkel an dem Fortsatz des zweiten Jochschenkels gelagert. Das Anschlußelement für die Blattfeder kann an dem Anschlußstück über eine Zwischenleiste angeformt sein, welche sich zwischen der Spulenwicklung einerseits und dem Anker bzw. dem zweiten Jochschenkel andererseits erstreckt und im wesentlichen im Bereich der oberen Jochkante über einen gut leitenden Querschnitt mit dem Anschlußstück zusammenhängt. Auf diese Weise wird erreicht, daß der über das Anschlußstück zur Blattfeder fließende Strom eine nahezu geschlossene Schleife um das Joch bzw. den Anker herum durchläuft und so einen zusätzlichen Magnetfluß erzeugt, der bei entsprechender Polung den von der Spule erzeugten Fluß verstärkt.

Die Erfindung wird nachfolgend an Ausführungsbeispielen anhand der Zeichnung näher erläutert. Es zeigt
Fig. 1 ein erfindungsgemäß gestaltetes Relais in perspektivischer Darstellung,
Fig. 2 einen Spulenkörper für das Relais gemäß Fig.1,
Fig. 3 ein Joch und ein Anschlußstück im Zustand vor der Montage,
Fig. 4 ein abgewandeltes Anschlußstück,
Fig. 5 eine vormontierte Ankerbaugruppe mit Anschlußstück,
Fig. 6 eine gegenüber Fig. 1 etwas abgewandelte Ausführungsform eines Relais,
Fig. 7 und 8 ausschnittweise Darstellungen abgewandelter Kontaktanordnungen für ein Relais gemäß Fig. 1.

Das in den Fig. 1 bis 3 gezeigte Relais besitzt als tragendes Element einen Spulenkörper 1 mit zwei Flanschen 2 und 3 und einer Wicklung 4, wobei in jedem der Spulenflansche ein Spulenanschlußelement 5 bzw. 6 befestigt ist. Diese Spulenanschlußelemente 5 und 6 können in den Spulenkörper mit eingespritzt sein; im vorliegenden Ausführungsbeispiel sind sie jeweils mit einem Quersteg 5a bzw. 6a in entsprechenden Nuten des jeweiligen Spulenflansches oder eines Fortsatzes des Spulenflansches durch Stecken verankert. Der Spulenkörper besitzt eine Axialbohrung 1a zum Einstecken eines nicht gezeigten Kerns, der im Bereich des Spulenflansches 2 mit einem Joch 7 verbunden ist. Dieses Joch 7 ist winkelförmig ausgestaltet, wobei der Schenkel 7a mit dem erwähnten Kern verbunden ist, während sich der Schenkel 7b neben der Spulenwicklung in etwa parallel zu deren Achse erstreckt, jedoch nicht die volle Länge der Spule erreicht. An das freie Ende des Jochschenkels 7b ist ein Anschlußstück 8 angesetzt, welches im wesentlichen abgewinkelt ausgebildet ist. Dabei erstreckt sich der Längsabschnitt 8a des Anschlußstücks parallel zum Jochschenkel 7b, während der Querabschnitt 8b des Anschlußstücks mit zwei gabelförmig angeformten Stegen 8c und 8d an der freien Stirnseite des Jochschenkels 7b, nämlich an den Stirnflächen 7c und 7d, anliegt. Die Stege 8c und 8d des Anschlußstücks umfassen dabei gabelförmig einen Fortsatz 7e, der als Abstützung für die Lagerung eines Ankers 9 dient. An der Unterseite des Steges 8d ist ein Kontakt-Anschlußelement 8e angeformt.

Der Anker 9 ist winkelförmig ausgebildet und mit seinem Schenkel 9a in dem zwischen dem Querschenkel 8b des Anschlußstücks und dem Fortsatz 7e des Joches gebildeten Winkel gelagert. Der zweite Ankerschenkel 9b ist stirnseitig vor dem Spulenflansch 3 etwa senkrecht zur Spulenachse angeordnet und bildet einen Arbeitsluftspalt mit dem erwähnten, nicht sichtbaren Kern. Zur Halterung und Rückstellung des Ankers dient eine Blattfeder 10, welche mit einem Rückstellschenkel 10a an dem Anschlußstück 8 befestigt ist, mit dem Ankerhalteschenkel 10b auf dem Ankerschenkel 9b befestigt ist und mit ihrem freien Ende einen Kontaktfederschenkel 10c bildet, der über das freie Ankerende hinaus verlängert ist. Durch die Winkelform des Ankers 9 wird sein Drehpunkt aus der Kontaktebene heraus verlagert, wodurch eine erhöhte Kontaktreibung mit dem Effekt der Selbstreinigung erzielt wird.

Bei der Montage des Relais wird zunächst das Joch 7 mit dem Spulenkörper 1 verbunden, während eine Ankerbaugruppe, bestehend aus dem Anker 9, dem Anschlußstück 8 und der Blattfeder 10, vormontiert und dann als Ganzes auf das Joch aufgesetzt bzw. mit dem Jochschenkel 7b verbunden wird. Die vormontierte Ankerbaugruppe ist in Fig. 5 gezeigt. Dabei ist zu sehen, daß die Blattfeder 10 mit ihrem Rückstellschenkel 10a auf einen mittleren Befestigungsschenkel 8f des Anschlußstücks 8 aufgeschweißt wird, welcher seinerseits zwischen zwei Verbindungslappen 8g des Anschlußstücks liegt. Die beiden Verbindungslappen 8g sind zum Jochschenkel 7b hin gekröpft, so daß der Befestigungslappen 8f einen freien Abstand zum Jochschenkel 7b aufweist und somit zur Justierung der Blattfeder 10 bzw. des Ankers 9 gebogen werden kann. Um diese Biegejustierung zu erleichtern, ist außerdem an dem Befestigungslappen 8f eine Sollbiegestelle 11 vorgesehen. Die vormontierte Ankerbaugruppe gemäß Fig. 5 wird auf das mit dem Spulenkörper 1 verbundene Joch 7 aufgesetzt und über die Verbindungslappen 8g mit dem Jochschenkel 7b verschweißt. Natürlich kommen für die genannten Schweißverbindungen auch andere, dem Fachmann geläufige Verbindungsmethoden, wie Löten oder Nieten, in Betracht. Das erwähnte Justieren durch Biegen an dem Befestigungslappen 8f wird nach der Montage der Ankerbaugruppe auf dem Joch bzw. nach der Montage zusätzlicher Gegenkontaktelemente vorgenommen

Durch die Verbindung der Blattfeder 10 mit dem Anschlußstück 8 ist die Kontaktfeder 10c auch mit dem zugehörigen Anschlußelement 8e verbunden. Wenn für bestimmte Anschlußzwecke sehr hohe Ströme zu schalten sind, kann es zweckmäßig sein, das Kontaktstück 12 der Kontaktfeder 10c unmittelbar über ein flexibles Leiterelement, beispielsweise eine in Fig. 5 zusätzlich dargestellte Litze 13, mit dem Anschlußstück 8 zu verbinden.

Durch eine Abwandlung des Anschlußstücks 8 kann im Relais auch die Ansprecherregung erhöht werden. Ein derartig abgewandeltes Anschlußstück 18 ist in Fig. 4 gezeigt. Dort ist das Anschlußelement 18e nicht unmittelbar an den Querschenkel 18b angeformt, vielmehr besitzt dort das Anschlußstück eine zusätzliche Zwischenleiste 18h, welche im wesentlichen über den Steg 18i an dem Querschenkel 18b hängt. Zwar ist auch auf der Unterseite ein weiterer Steg 18k aus Stabilitätsgründen vorgesehen, doch ist dessen Querschnitt so bemessen, daß er für den Schaltstrom, der vom Anschlußelement 18e zur Blattfeder 10 fließt, einen hohen Widerstand darstellt, so daß der Großteil des Stroms über den Steg 18i fließt. Ein montiertes Relais mit einem derartigen Anschlußstück 18 ist in Fig. 6 gezeigt. Daraus wird ersichtlich, daß in diesem Fall der Schaltstrom über das Anschlußelement 18e und die Zwischenleiste 18h zum Längsschenkel 18a des Anschlußstücks und von da über die Blattfeder 10 (oder umgekehrt) fließt, so daß also der Strom in einer nahezu vollständigen Schleife um den Jochfortsatz 7e bzw. den Ankerschenkel 9a herumgeführt wird und auf diese Weise in diesen Magnetkreisteilen einen zusätzlichen Erregerfluß erzeugt. Bei entsprechender Polung der Schaltkontakte addiert sich dieser zusätzliche Fluß zum Erregerfluß der Spulenwicklung 4. Somit wird gerade im Augenblick des Ansprechens des Relais, wenn ein Spitzen-Einschaltstrom fließt, die Anzugsbewegng des Ankers durch diese zusätzliche Erregung unterstützt. Dies ist besonders von Vorteil für die Fäl le, wo sowohl der Erregerstrom als auch der Schaltstrom von einer gemeinsamen Gleichstromquelle, beispielsweise einer Autobatterie, bezogen wird. In diesen Fällen besteht nämlich sonst die Gefahr, daß bei hohen Einschaltströmen die Batteriespannung zusammenbricht und aufgrund des verringerten Erregerstroms der Anker nicht sicher anzieht. Durch die beschriebene Ausgestaltung des Anschlußstücks 18 kann somit die Ansprechsicherheit des Relais verbessert werden.

Wie aus Fig. 1 zu ersehen ist, besitzt der Spulenkörperflansch 3 einen Einsteckschacht 14 zur Aufnahme eines Gegenkontaktelementes 15, der mit dem Kontaktstück 12 der Kontaktfeder 10c zusammenwirkt. An diesem Gegenkontaktelement 15 ist ein in der Zeichnung nicht sichtbares Anschlußelement angeformt. Damit sind beim Relais gemäß Fig. 1 alle Funktionselemente am Spulenkörper befestigt bzw. mittelbar mit diesem verbunden, so daß nach der Montage dieser Teile am Spulenkörper das Relais funktionsfähig ist. Ein Sockel 16 wird dann von der Unterseite her lediglich über die Anschlußelemente, beispielsweise 6 und 8e, gesteckt, während von der Oberseite eine nicht gezeigte Gehäusekappe übergestülpt wird.

Das Relais kann jedoch verschiedene Abwandlungen der Kontaktanordnung erhalten, wie in Fig. 7 und 8 beispielsweise gezeigt ist. So ist am Spulenkörperflansch 3 ein Ansatz 3a mit einem Durchbruch 3b zur Aufnahme eines weiteren Gegenkontaktelementes 17 angeformt. Wie in Fig. 7 zu sehen ist, wird dieses Gegenkontaktelement 17 in einem Steckschacht 16a des Sockels 16 befestigt und bei der Montage des Sockels mit seinem Fortsatz 17a in den Durchbruch 3b eingesteckt Dadurch wird das Gegenkontaktelement 17, das gemäß Fig. 7 Teil eines Umschaltkontaktes ist, gut positioniert; außerdem wird auf diese Weise ein prellarmes Schalten des Öffner-Kontaktpaares gewährleistet.

Fig. 8 zeigt eine weitere Abwandlung der Kontaktanordnung. In diesem Fall ist in dem Steckschacht 14 ein zusätzliches Gegenkontaktelement 19 eingefügt, welches mit einem zusätzlichen Schenkel 10d der Blattfeder 10 zusammenwirkt. Wenn das Gegenkontaktelement 19 mit einem eigenen Anschluß versehen ist, handelt es sich bei der Anordnung gemäß Fig. 8 um eine Brückenkontaktanordnung, so daß das Anschlußstück 8 überhaupt keine stromleitende Funktion zu erfüllen hat. Es ist aber auch möglich, das Gegenkontaktelement 19 mit dem Gegenkontaktelement 15 zu verbinden, so daß die Funktion eines Doppelkontaktes erreicht wird. Dabei kann der Kontaktabstand zwischen dem Kontaktelement 19 und dem Federschenkel 10d einerseits sowie zwischen dem Gegenkontaktelement 15 und dem Federschenkel 10c unterschiedlich eingestellt werden, wodurch ein Vorlaufkontakt geschaffen werden kann. Darüber hinaus sind auch noch weitere Abwandlungen der Kontaktanordnung denkbar.

Das Relais kann zudem mit weiteren Bauelementen bestückt werden, beispielsweise Widerständen oder Dioden, die in Reihe oder parallel zur Spulenwicklung geschaltet werden. So ist in Fig. 2 eine Ausführungsform gezeigt, bei der ein Parallelbauteil 20 zwischen den beiden Spulenflanschen 2 und 3 angeordnet und mit seinen Anschlußenden jeweils an die Querstege 5a bzw. 6a der Spulenanschlußelemente 5 bzw. 6 angeschweißt oder angelötet ist. Auch die Serienschaltung eines solchen Bauelementes ist möglich. Zu diesem Zweck ist der Quersteg 6a mit einer Kerbe 6c versehen, so daß ein Haltelappen 6b getrennt im Spulenflansch 3 verankert und nur durch einen schmalen Steg 6d mit dem Anschlußelement 6 verbunden ist. Soll nun beispielsweise eine Diode 21 in Serie vor die Spulenwicklung geschaltet werden, so wird der Steg 6d durchgetrennt, und die Diode 21 wird auf der Rückseite des Anschlußelementes 6 auf die nunmehr getrennten Stege 6a und 6b aufgeschweißt, wie dies in Fig. 9 gezeigt ist. In Fig. 2 und Fig. 9 ist auch zu sehen, daß zur Befestigung und Kontaktierung des Wicklungsendes 4a ein Lappen 6e herausgebogen wird, neben dem das Wicklungsende 4a eingeklemmt und dann verlötet wird. Das entgegengesetzte Wicklungsende wird in entsprechender Weise an einem Lappen des Anschlußelementes 5 befestigt und kontaktiert.

## Patentansprüche

1. Elektromagnetisches Relais mit einer Spule (1, 4) mit parallel zur Anschlußebene des Relais verlaufender Achse, wobei in einem ersten Flansch (3) des Spulenkörpers (1) mindestens ein feststehendes Gegenkontaktelement (15) und in beiden Flanschen (2, 3) jeweils ein Wicklungsstützpunkt (5, 6) befestigt sind,
mit einem in den Spulenkörper (1) in Axialrichtung eingesteckten Kern,
mit einem winkelförmigen Joch (7), dessen erster Schenkel (7a) mit einem Kernende gekoppelt ist und dessen zweiter Schenkel (7b) sich parallel zur Spulenachse neben der Wicklung erstreckt,
mit einem vor dem freien Ende des zweiten Jochschenkels (7b) gelagerten Anker (9), der mit dem freien Kernende einen Arbeitsluftspalt bildet,
mit einer am Anker (9) befestigten Blattfeder (10), die mit einem Rückstellschenkel (10a) die Lagerung des Ankers (9) gegenüber dem Joch (7) bewirkt und mit mindestens einem Kontaktfederschenkel (10c) mit dem Gegenkontaktelement (15) zusammenwirkt, sowie mit einem mit der Blattfeder (10) elektrisch leitend verbundenen Anschlußelement (8), dadurch gekennzeichnet, daß-am freien Ende des zweiten Jochschenkels (7b) ein getrennt gefertigtes Anschlußstück (8; 18) befestigt ist, welches eine Abstützung für den Anker (9), einen Befestigungsabschnitt (8f) für die Blattfeder (10) und das einstückig angeformte Kontakt-Anschlußelement (8e) für die Blattfeder (10) aufweist,
und daß die Wicklungsstützpunkte unmittelbar durch im jeweiligen Spulenkörperflansch (2, 3) verankerte Spulenanschlußelemente (5, 6) gebildet sind.

2. Relais nach Anspruch 1, dadurch gekennzeichnet, daß das Anschlußstück (8; 18) abgewinkelt ausgebildet ist, wobei mindestens ein Längsab schnitt (8a; 18a) seitlich am zweiten Jochschenkel (7b) und mindestens ein Querabschnitt (8b; 18b) an der freien Stirnfläche (7c, 7d) des zweiten Jochschenkels (7b) anliegt.

3. Relais nach Anspruch 2, dadurch gekennzeichnet, daß der zweite Jochschenkel (7b) mit einem abgesetzten Fortsatz (7e) zwischen gabelförmige Stege (8c, 8d) des Anschlußstückes (8) eingreift.

4. Relais nach Anspruch 2 oder 3, dadurch gekennzeichnet, daß der Längsabschnitt (8a) des Anschlußstücks (8) zwei abgekröpfte, flach auf dem zweiten Jochschenkel (7b) befestigte Verbindungslappen (8g) und zwischen diesen einen Befestigungslappen (8f) für die Blattfeder (10) aufweist.

5. Relais nach Anspruch 4, dadurch gekennzeichnet, daß der Befestigungslappen (8f; 18f) einen Abstand zum Jochschenkel (7b) besitzt und eine Sollbiegestelle (11) aufweist.

6. Relais nach einem der Ansprüche 3 bis 5, dadurch gekennzeichnet, daß der Anker (9) abgewinkelt ist und mit seinem Lagerschenkel (9a) an dem Fortsatz (7e) des zweiten Jochschenkels (7b) gelagert ist.

7. Relais nach einem der Ansprüche 2 bis 6, dadurch gekennzeichnet, daß das Anschlußelement (18e) an dem Anschlußstück (18) über eine Zwischenleiste (18h) angeformt ist, welche sich zwischen der Spulenwicklung (4) einerseits und dem Anker (9) bzw. dem zweiten Jochschenkel (7b) andererseits erstreckt und im wesentlichen nur im Bereich der oberen Jochkante über einen gut leitenden Steg mit großem Querschnitt (18i) mit dem Anschlußstück (18) zusammenhängt.

8. Relais nach einem der Ansprüche 1 bis 7, dadurch gekennzeichnet, daß die Wicklungsstützpunkte an den Spulenanschlußelementen (5, 6) jeweils als freigeschnittene Lötlappen (6e) ausgebildet sind.

9. Relais nach einem der Ansprüche 1 bis 8, dadurch gekennzeichnet, daß zwischen den beiden Spulenanschlußelementen (5, 6) ein zur Wicklung (4) parallel geschaltetes Bauelement (20) vorgesehen ist.

10. Relais nach einem der Ansprüche 1 bis 9, dadurch gekennzeichnet, daß eines der Spulenanschlußelemente (6) zwei im Spulenflansch (3) verankerte Abschnitte (6a, 6b) aufweist, die außerhalb des Spulenflansches (3) über einen heraustrennbaren Steg (6d) verbunden sind.

11. Relais nach einem der Ansprüche 1 bis 10, dadurch gekennzeichnet, daß der das Gegenkontaktelement (15) tragende Spulenflansch (3) einen Ansatz (3a) zur Abstützung eines weiteren, in einem Sokkel (16) verankerten Gegenkontaktelementes (17) aufweist.

12. Relais nach einem der Ansprüche 1 bis 10, dadurch gekennzeichnet, daß in einem Steckschacht (14) des Spulenflansches (3) zwei in einer Ebene übereinander liegende Gegenkontaktelemente (15, 19) zur Bildung eines Brücken- oder Doppelkontaktes angeordnet sind.

## Claims

1. Electromagnetic relay comprising a coil (1, 4) having an axis extending in parallel with the plane of connection of the relay, in which relay in a first flange (3) of the coil former (1) at least one fixed counter-contact element (15) and in both flanges (2, 3) in each case a winding support point (5, 6) are secured, with a core inserted into the coil former (1) in the axial direction, with an angular yoke (7), the first leg (7a) of which is coupled to one core end and the second leg (7b) of which extends in parallel with the coil axis adjacently to the winding, with an armature (9) supported in front of the free end of the second yoke leg (7b), which armature forms an operating air gap with the free core end, with a leaf spring (10) secured at the armature (9), which spring with a restoring leg (10a) effects the supporting of the armature (9) with respect to the yoke (7) and with at least one contact spring leg (10c) interacts with the counter-contact element (15), as well as with a connecting element (8) which is electrically conductively connected to the leaf spring (10), characterized in that at the free end of the second yoke leg (7b) a separately produced connecting member (8; 18) is secured, which exhibits a support for the armature (9), a securing section (8f) for the leaf spring (10) and the integrally formed-on contact connecting element (8e) for the leaf spring (10), and in that the winding support points are directly formed by coil connecting elements (5, 6) anchored in the respective coil former flange (2, 3).

2. Relay according to Claim 1, characterized in that the connecting member (8; 18) is constructed to be angled-away, at least one longitudinal section (8a; 18a) resting laterally against the second yoke leg (7b) and at least one transverse section (8b; 18b) resting against the free front face (7c, 7d) of the second yoke leg (7b).

3. Relay according to Claim 2, characterized in that the second yoke leg (7b) engages with an offset extension (7e) between bifurcated webs (8c, 8d) of the connecting member (8).

4. Relay according to Claim 2 or 3, characterized in that the longitudinal section (8a) of the connecting member (8) exhibits two connecting tongues (8g) bent at right angles and secured flat on the second yoke leg (7b) and a securing tongue (8f) for the leaf spring (10) between these connecting tongues.

5. Relay according to Claim 4, characterized in that the securing tongue (8f; 18f) has a clearance from the yoke leg (7b) and exhibits a design bending point (11).

6. Relay according to one of Claims 3 to 5, characterized in that the annature (9) is angled-away and is supported with its support leg (9a) af the extension (7e) of the second yoke leg (7b).

7. Relay according to one of Claims 2 to 6, characterized in that the connecting element (18e) is formed onto the connecting member (18) via an intermediate strip (18h) which extends between the coil winding (4), on the one hand, and the armature (9) or the second yoke leg (7b), respectively, on the other hand, andis essentially joined to the connecting member (18) only in the area of the upper yoke edge via a web of good conductivity and having a large cross-section (18i).

8. Relay according to one of Claims 1 to 7, characterized in that the winding support points at the coil connecting elements (5, 6) are in each case constructed as exposed soldering tongues (6e).

9. Relay according to one of Claims 1 to 8, characterized in that a component (20) connected in parallel with the winding (4) is provided between the two coil connecting elements (5, 6).

10. Relay according to one of Claims 1 to 9, characterized in that one of the coil connecting elements (6) exhibits two sections (6a, 6b) anchored in the coil flange (3), which are connected via a removable web (6d) outside the coil flange (3).

11. Relay according to one of Claims 1 to 10, characterized in that the coil flange (3) carrying the counter-contact element (15) exhibits a projection (3a) for supporting a further counter-contact element (17) anchored in a base (16).

12. Relay according to one of Claims 1 to 10, characterized in that two counter-contact elements (15, 19), located above one another in one plane, are arranged in a plug-in well (14) of the coil flange (3) for forming a bridge or double contact.

## Revendications

1. Relais électromagnétique comportant une bobine (1, 4) possédant un axe parallèle au plan de raccordement du relais, au moins un élément de contact antagoniste (15) étant fixé dans un premier flasque (3) du corps de bobine (1) et respectivement un point (5, 6) de support de l'enroulement est fixé dans les deux flasques (2, 3), et comportant un noyau enfiché dans la direction axiale dans le corps de bobine (1), une culasse en forme d'équerre (7), dont une première branche (7a) est accouplée à une extrémité du noyau et dont la seconde branche (7b) s'étend parallèlement à l'axe de la bobine à côté de l'enroulement, une armature (9), qui est montée devant l'extrémité libre de la seconde branche de culasse (7b) et forme, avec l'extrémité libre du noyau, un entrefer de travail, un ressort en forme de lame (10) fixé à l'armature (9) et qui assure, avec la branche de rappel (10a), le soutien de l'armature (9) par rapport à la culasse (7) et coopère au moins par une branche (10c) pourvue d'un contact avec l'élément de contact antagoniste (15), et un élément de raccordement (8) relié d'une manière électriquement conductrice au ressort en forme de lame (10), caractérisé par le fait que sur l'extrémité libre de la seconde branche de culasse (7b) est fixée une pièce de raccordement (8; 18) fabriquée séparément, qui comporte un support pour l'armature (9), et une section de fixation (8f) pour le ressort en forme de lame (10) et l'élément de raccordement à contact (8e), formé d'un seul tenant par moulage, pour le ressort en forme de lame (10), et que les points de support de l'enroulement sont formés directement par des éléments de raccordement (5, 6) de la bobine, ancrés par enfichage dans le flasque respectif (2, 3) du corps de bobine.

2. Relais suivant la revendication 1, caractérisé par le fait que la pièce de raccordement (8; 18) est coudée, au moins une section longitudinale (8a; 18a) s'appliquant latéralement contre la seconde branche de culasse (7b), et au moins une section transversale (8b; 18b) s'appliquant contre la surface frontale libre (7c, 7d) de la seconde branche de culasse (7b).

3. Relais suivant la revendication 2, caractérisé par le fait que la seconde branche de culasse (7b) s'engage par un prolongement étagé (7e) entre des barrettes en forme de fourche (8c, 8d) de la pièce de raccordement (8).

4. Relais suivant la revendication 2 ou 3, caractérisé par le fait que la section longitudinale (8a) de la pièce de raccordement (8) comporte deux pattes de liaison coudées (8g), fixées à plat sur la seconde branche de culasse (7b) et, entre ces pattes de liaison, une patte de fixation (8f) pour le ressort en forme de lame (10).

5. Relais suivant la revendication 4, caractérisé par le fait que la patte de fixation (8f; 18f) est située à distance de la branche de culasse (7b) et possède un point de fléchissement de consigne (11 ).

6. Relais suivant l'une des revendications 3 à 5, caractérisé par le fait que l'armature (9) est coudée et est supportée, par sa branche de support (9a), sur le prolongement (7a) de la seconde branche de culasse (7b).

7. Relais suivant l'une des revendications 2 à 6, caractérisé par le fait que l'élément de raccordement (18e) est formé par moulage sur la pièce de raccordement (18) moyennant l'interposition d'une barrette intercalaire (18h), qui s'étend entre l'enroulement (4) de la bobine d'une part et l'armature (9) ou la seconde branche de culasse (7b) d'autre part et est reliée à la pièce de raccordement (18) essentiellement uniquement dans la zone du bord supérieur de la culasse, par i'intermédiaire d'une barrette bonne conductrice du courant et possédant une section transversale importante (18i).

8. Relais suivant l'une des revendications 1 à 7, caractérisé par le fait que les points de support de l'enroulement situés sur les éléments (5, 6) de raccordement de la bobine sont respectivement réalisés sous la forme de pattes de soudure dégagées par découpage (6e).

9. Relais suivant l'une des revendications 1 à 8, caractérisé par le fait qu'un composant (20) raccordé parallèlement à l'enroulement (4) est prévu entre les deux éléments (5, 6) de raccordement de la bobine.

10. Relais suivant l'une des revendications 1 à 9, caractérisé par le fait que l'un des éléments (6) de raccordement de la bobine possède deux sections (6a, 6b), qui sont ancrées par enfichage dans le flasque (3) de la bobine et sont reliées, à l'extérieur de ce flasque (3), par l'intermédiaire d'une barrette (6i) pouvant être sectionnée.

11. Relais suivant l'une des revendications 1 à 10, caractérisé par le fait que le flasque (3, de la bobine, qui porte l'élément de contact antagoniste (15), possède une partie saillante (3a) servant a supporter un autre élément de contact antagoniste (17) ancré par enfichage dans un socle (16).

12. Relais suivant l'une des revendications 1 à 10, caractérisé par le fait que deux éléments de contact antagonistes (15, 19) superposés dans un plan et servant à former un contact en pont ou un contact double sont disposés dans un puits d'enfichage (14) du flasque (3) de la bobine.
